# EUROPÄISCHE PATENTSCHRIFT

(11) **EP 1 547 936 B1**
(45) Veröffentlichungstag und Bekanntmachung des Hinweises auf die Patenterteilung: **02.05.2007**
(21) Anmeldenummer: 03405925.3
(22) Anmeldetag: 23.12.2003
(51) Int. Cl.: B65D 75/62, B65D 33/02, B65B 9/06, B65B 61/18

(54) **Verpackungsbeutel**
Packaging bag
Sachet d'emballage

(43) Veröffentlichungstag der Anmeldung: 29.06.2005
(73) Patentinhaber: Alcan Technology & Management Ltd., 8212 Neuhausen am Rheinfall (CH)
(72) Erfinder: Bossel, Daniel, 8200 Schaffhausen (CH); Mbiti, Kyeni, 8005 Zürich (CH); Willemse, Jochem, 8057 Zürich (CH); Kanscar, Peter, 8057 Zürich (CH)

(56) Entgegenhaltungen:
- EP-A- 1 367 005
- FR-A- 1 281 963
- US-A- 2 514 255
- PATENT ABSTRACTS OF JAPAN vol. 1998, no. 11, 30. September 1998 (1998-09-30) -& JP 10 147365 A (DAINIPPON PRINTING CO LTD), 2. Juni 1998 (1998-06-02)
- PATENT ABSTRACTS OF JAPAN vol. 1998, no. 11, 30. September 1998 (1998-09-30) -& JP 10 152179 A (KAO CORP), 9. Juni 1998 (1998-06-09)

## Beschreibung

Die Erfindung betrifft einen Verpackungsbeutel nach dem Oberbegriff von Anspruch 1.

Bekannte Verpackungsbeutel mit integriertem Öffnungs- und Wiederverschliesssystem sind aufwendig gestaltete Konstruktionen aus mehrschichtig aufgebauten Folien. Die Herstellung derartiger Verpackungsbeutel ist verhältnismässig kostenintensiv. Ein weiterer Nachteil von aus einem flexiblen Folienmaterial hergestellten Verpackungsbeuteln liegt darin, dass sie im allgemeinen wenig formstabil sind und deshalb eine Entnahme von Füllgut nicht immer einfach ist.

Ein Verpackungsbeutel der eingangs genannten Art ist aus der JP-A-10 147 365 bekannt. Das aus dieser Druckschrift bekannte Versteifungselement ist ein quaderförmiger Behälter aus Karton in Form einer oben offenen Schachtel, wie sie von Zigarettenpackungen her bekannt ist.

Die US-A-2 514 255 offenbart einen von einer Längsnaht und zwei quer zu dieser verlaufenden Quernähten gebildeten Schlauchbeutel mit einem über eine der Quernähte hinaus sich bis zu einer dritten Quernaht erstreckenden Schlauchbeutelteil als Wiederverschliesslasche.

Aus der JP-A-10 152 179 ist ein Schlauchbeutel mit einem Versteifungselement in Form eines zu einer offenen Schlaufe geformten Materialstreifens mit einem Öffnungsausschnitt bekannt.

Der Erfindung liegt die Aufgabe zugrunde, einen Verpackungsbeutel der eingangs genannten Art zu schaffen, der eine gewisse Formstabilität aufweist, so dass stückige Füllgüter wie beispielsweise Dragees ohne Schwierigkeiten entnommen werden können. Ein weiteres Ziel der Erfindung ist die Schaffung eines einfachen Öffnungs- und Wiederverschliesssystems. Zudem soll der Verpackungsbeutel auf einfache Weise herstellbar sein.

Zur erfindungsgemässen Lösung führt ein Verpackungsbeutel mit den Merkmalen von Anspruch 1.

Der erfindungsgemässe Verpackungsbeutel ist formstabil, zeichnet sich aus durch ein ansprechendes Design, weist ein einfaches Wiederverschliesssystem auf und kann auf einfache Weise als Schlauchbeutel hergestellt werden.

Der Beutel ist ein von einer Längsnaht und zwei quer zu dieser verlaufenden Quernähten gebildeter Schlauchbeutel und die Wiederverschliesslasche ist von einem über eine der Quernähte hinaus sich bis zu einer dritten Quernaht erstreckenden Schlauchbeutelteil gebildet.

Zweckmässigerweise ist die Wiederverschliesslasche mit der Beutelvorderseite ausserhalb des Öffnungsabschnitts über einen Haftkleber lösbar verbunden, so dass ein mehrfaches Öffnen und Wiederverschliessen des Verpackungsbeutels möglich ist.

Bei einer bevorzugten Ausführungsform des erfindungsgemässen Verpackungsbeutels ist die den Öffnungsabschnitt begrenzende linienförmige Schwächungszone eine die Foliendicke lokal vermindernde Schnitt- oder Perforationslinie.

Das Versteifungselement ist von einem im wesentlichen der Beutelinnenbreite entsprechenden, der Beutelrückseite innen als Bodenteil anliegenden und an beiden Enden gegen die Beutelvorderseite hin umgebogenen Materialstreifen aus einem steifen Werkstoff, vorzugsweise aus Karton, gebildet. Der Materialstreifen bildet eine Schlaufe mit einem dem Öffnungsabschnitt in Grösse und Form etwa entsprechenden Ausschnitt.

Weitere Vorteil, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1 die kontinuierliche Herstellung von Verpackungsbeuteln als Schlauchbeutel mit Längssiegelnaht;
- Fig. 2 eine Schrägsicht auf einen nach Fig. 1 hergestellten Verpackungsbeutel vor dem Falten und Verkleben der Wiederverschliesslasche;
- Fig. 3 eine Schrägsicht auf den Verpackungsbeutel von Fig. 2 mit gefalteter und verklebter Wiederverschliesslasche;
- Fig. 4 einen Schnitt durch das Wiederverschliesssystem des Verpackungsbeutel von Fig. 3 nach deren Linie I-I;
- Fig. 5 eine Schrägsicht auf den Verpackungsbeutel von Fig. 3 in geöffnetem Zustand;
- Fig. 6 eine Schrägsicht auf ein Versteifungselement;
- Fig. 7 eine Schrägsicht auf einen Verpackungsbeutel mit eingelegtem Versteifungelement von Fig. 6.

Gemäss Fig. 1 wird eine zur Herstellung von Verpackungsbeuteln 10 vorgesehene bandförmige Folie 48 von einer Vorratsrolle 50 abgerollt und in einer nicht näher gezeigten Vorrichtung in bekannter Weise unter Bildung einer Längssiegelnaht 12 kontinuierlich zu einem Schlauch 13 geformt. Nach dem Anbringen einer ersten Quersiegelnaht 14 wird in Pfeilrichtung A ein Versteifungselement 30 eingeschoben und das Füllgut eingefüllt. Obschon in der Zeichnung der Folienschlauch 13 in horizontaler Richtung verläuft, ist es ohne weiteres verständlich, dass beim Einfüllen von stückigen Füllgütern, wie z.B. Dragees, der Schlauch senkrecht geführt wird. Nach jeder Füllung mit Füllgut wird neben der kontinuierlich gebildeten Längssiegelnaht 12 jeweils eine den Verpackungsbeutel verschliessende zweite Quersiegelnaht 16 angebracht.

Vor der Bildung des nachfolgenden Verpackungsbeutels wird mit einer dritten Quersiegelnaht 18 ein weiterer, sich der zweiten Quersiegelnaht 16 und der dritten Quersiegelnaht 18 erstreckender Beutelteil als Wiederverschliesslasche 20 gebildet. In einer nicht gezeigten Schneidvorrichtung werden die mit je einer Wiederverschliesslasche 20 ausgestatteten Verpackungsbeutel 10 bei den gemeinsamen Quersiegelnähten 14, 18 in die einzelnen Verpackungsbeutel 10 getrennt.

Wie in Fig. 2 gezeigt, ist auf der Vorderseite 34 des Verpackungsbeutels 10 ein von einer linienförmigen Schwächungszone 24 begrenzter Öffnungsabschnitt angeordnet. Die linienförmige Schwächungszone 24 liegt beispielsweise in der Form eines nicht die gesamte Dicke des Folienmaterials durchdringenden Schnittes oder in der Form von längs einer Linie angeordneten, das Folienmaterial in der Dicke nicht vollständig durchdringenden Perforationen vor.

In dem in den Fig. 3 und 4 dargestellten verschlossenen Zustand des Verpackungsbeutels 10 ist der als Wiederverschliesslasche 20 dienende Beutelteil um die zweite Quersiegelnaht 16 gefaltet und über einen Permanentkleber 26 mit dem Öffnungsabschnitt dauerhaft verklebt.

Zum Öffnen des Verpackungsbeutels 10 wird die Wiederverschliesslasche 20 von der Beuteloberfläche weggezogen und um die zweite Quersiegelnaht 16 nach aussen umgeklappt. Da die Wiederverschliesslasche 20 mit dem Öffnungsabschnitt 22 auf der Beutelvorderseite 34 permanent verklebt ist, bleibt der Öffnungsabschnitt 22 an der Innenseite der Wiederverschliesslasche 20 haften und es entsteht auf der Beutelvorderseite 34 eine Öffnung 28. Zum Fixieren der Wiederverschliesslasche 20 auf der Beutelvorderseite 34 nach erfolgter erstmaliger Öffnung dient ein ausserhalb der Öffnung 28 an der Lasche 20 angeordneter Klebstreifen 32 aus einem Haftkleber.

Ein in Fig. 6 dargestelltes Versteifungselement 30 liegt in der Form eines zu einer Schlaufe geformten und verklebten Materialstreifens 38 mit einem dem Öffnungsabschnitt 22 bzw. der Öffnung 28 in der Beutelvorderseite 34 in Gestalt und Grösse entsprechenden Ausschnitt 46 vor.

Der gemäss Fig. 7 als Versteifungselement in den Verpackungsbeutel 10 eingesetzte schlaufenförmige Materialstreifen 38 liegt mit einem Bodenteil 40 der Innenseite der Beutelrückseite 36 an. Die beiden einwärts gekrümmten Enden 42, 44 des Bodenteils 40 liegen der Beutelinnenseite im Bereich der ersten und zweiten Quersiegelnaht 14, 16 an. Die Position des Ausschnitts 46 auf dem Materialstreifen ist so gewählt, dass Öffnungsabschnitt 22 bzw. Öffnung und Ausschnitt 46 etwa deckungsgleich übereinander liegen.

## Patentansprüche

1. Verpackungsbeutel aus einem flexiblen Folienmaterial, mit im wesentlichen rechteckförmiger Beutelvorderseite und Beutelrückseite und einem integrierten Öffnungs- und Wiederverschliesssystem, wobei ein auf der Beutelvorderseite (34) zur Bildung einer Öffnung (28) vorgesehener Öffnungsabschnitt (22) des Folienmaterials von einer linienförmigen Schwächungszone (24) begrenzt ist, im Innern des Beutels (10) ein die Beutelform stabilisierendes Versteifungselement (30) angeordnet ist und ein Teil des Beutels (10) als faltbare Wiederverschliesslasche (20) den Öffnungsabschnitt (22) überdeckt und mit diesem permanent verklebt ist,
**dadurch gekennzeichnet, dass**
der Beutel (10) ein von einer Längsnaht (12) und zwei quer zu dieser verlaufenden Quernähten (14,16) gebildeter Schlauchbeutel ist und die Wiederverschliesslasche (20) von einem über eine der Quernähte (16) hinaus sich bis zu einer dritten Quernaht (18) erstreckenden Schlauchbeutelteil gebildet ist und das Versteifungselement (30) ein zu einer geschlossenen Schlaufe geformter und verklebter Materialstreifen (38) aus einem steifen Werkstoff ist, dessen Breite im wesentlichen der Beutelinnenbreite entspricht, wobei der Materialstreifen (38) der Beutelrückseite (36) innen als Bodenteil (40) und im Bereich der ersten und zweiten Quersiegelnaht (14, 16) als einwärts gekrümmte, gegen die Beutelvorderseite (34) hin umgebogene Enden (42, 44) des Bodenteils (40) der Beutelinnenseite anliegt und einen dem Öffnungsabschnitt (22) bzw. der Öffnung (28) in Grösse und Form etwa entsprechenden Ausschnitt (46) aufweist, wobei Öffnungsabschnitt (22) bzw. Öffnung (28) und Ausschnitt (46) etwa deckungsgleich übereinander liegen.

2. Verpackungsbeutel nach Anspruch 1, **dadurch gekennzeichnet, dass** die Wiederverschliesslasche (20) mit der Beutelvorderseite (34) ausserhalb des Öffnungsabschnitts (22) über einen Haftkleber (32) lösbar verbunden ist.

3. Verpackungsbeutel nach Anspruch 1 oder 2, **dadurch gekennzeichnet, dass** die den Öffnungsabschnitt (22) begrenzende linienförmige Schwächungszone (24) eine die Foliendicke lokal vermindernde Schnitt- oder Perforationslinie ist.

## Claims

1. Packaging pouch composed of a flexible film material having substantially a rectangular front side and rear side of the pouch and an integrated opening and resealing system, wherein an opening section (22) of the film material provided on the front side (34) of the pouch for forming an opening (28) is bounded by a delineated breaking zone (24), in the interior of the pouch (10) a stiffening element (30) stabilising the shape of the pouch is arranged and a part of the pouch (10) in the form of a foldable resealing flap (20) covers the opening section (22) and is permanently bonded to the latter,
**characterised in that**
the pouch (10) is a tubular pouch formed by a longitudinal seam (12) and two transverse seams (14, 16) running crosswise thereto and the resealing flap (20) is formed by a tubular pouch part extending beyond one of the transverse seams (16) up to a third transverse seam (18) and the stiffening element (30) is a strip of material (38) made from a stiff material formed and bonded into a closed loop whose width substantially coincides with the internal width of the pouch, wherein the strip of material (38) fits against the rear side (36) of the pouch on the inside as a bottom part (40) and in the region of the first and second transverse sealing seam fits against the inside of the pouch as inwardly curved ends (42, 44) of the bottom part (40) bent over against the front side (34) of the pouch and possesses a cut-out (46) corresponding approximately in size and shape to the opening section (22) or the opening (28), wherein the opening section (22) or opening (28) and the cut-out (46) are superimposed to coincide approximately with one another.

2. Packaging pouch according to claim 1, **characterised in that** the resealing flap (20) is detachably joined to the front side (34) of the pouch outside the opening section (22) via a pressure-sensitive adhesive (32).

3. Packaging pouch according to claim 1 or 2, **characterised in that** the delineated breaking zone (24) bounding the opening section (22) is a cut or perforated line locally reducing the thickness of the film.

## Revendications

1. Sachet d'emballage en un matériau en film flexible, présentant une face antérieure de sachet sensiblement rectangulaire et une face postérieure de sachet, et un système intégré d'ouverture et de refermeture, dans lequel un tronçon d'ouverture (22) du matériau en film, prévu sur la face antérieure (34) pour réaliser une ouverture (28), est limité par une zone d'affaiblissement (24), il est prévu un élément de rigidification (30) à l'intérieur du sachet (10) pour stabiliser la forme du sachet, et une partie du sachet (10), à titre de patte pliable de refermeture (20), recouvre le tronçon d'ouverture (22) et est collée de façon permanente à celui-ci,
**caractérisé en ce que**
le sachet (10) est un sachet tubulaire formé par une ligne de jonction longitudinale (12) et deux lignes de jonction transversales (14, 16) s'étendant transversalement à celle-ci, et la patte de refermeture (20) est formée par une partie du sachet tubulaire qui s'étend au-delà des lignes de jointure transversales (16) jusqu'à une troisième ligne de jointure transversale (18), et l'élément de rigidification (30) est un ruban de matériau (38), en matériau rigide, formé et collé en une boucle fermée, dont la largeur correspond essentiellement à la largeur intérieure du sachet, le ruban de matériau (38) étant appliqué contre la face postérieure de sachet (36) à l'intérieur à titre de partie de fond (40) et contre la face antérieure du sachet dans la région de la première et de la seconde ligne de jonction transversale (14, 16) à titre d'extrémité (40, 44), cintrée vers l'intérieur et rabattue contre la face antérieure de sachet (34), de la partie de fond (40), et comprend un tronçon dont la taille et dont la forme correspondent approximativement au tronçon d'ouverture (22), ou respectivement à l'ouverture (28), et dans lequel le tronçon d'ouverture (22) ou l'ouverture (28) et le tronçon (46) sont disposés l'un sur l'autre approximativement sur la même étendue.

2. Sachet d'emballage selon la revendication 1, **caractérisé en ce que** la patte de refermeture (20) est reliée de façon détachable à la face antérieure de sachet (34) à l'extérieur du tronçon d'ouverture (22) au moyen d'une colle adhésive (32).

3. Sachet d'emballage selon la revendication 1 ou 2, **caractérisé en ce que** la zone d'affaiblissement (24) de forme linéaire qui délimite le tronçon d'ouverture (22) est une ligne d'entaille ou une ligne de perforation qui réduit localement l'épaisseur du film.
